# EUROPÄISCHE PATENTSCHRIFT

(11) **EP 0 218 187 B1**
(45) Veröffentlichungstag und Bekanntmachung des Hinweises auf die Patenterteilung: **31.01.1990**
(21) Anmeldenummer: 86113530.9
(22) Anmeldetag: 01.10.1986
(51) Int. Cl.: B24B 49/00, B24B 47/18, B23Q 3/155

(54) **Verfahren und Anordnung zur Steuerung des Antriebes verschiedenartiger nacheinander zum Einsatz kommender Schleifscheiben**
Process and arrangement for the drive control of various successively operating grinding wheels
Méthode et dispositif de contrôle de la commande de diverses meules entrant successivement en action

(30) Priorität: 10.10.1985 DE 3536129
(43) Veröffentlichungstag der Anmeldung: 15.04.1987
(73) Patentinhaber: Ernst Winter & Sohn (GmbH & Co.), D-20243 Hamburg (DE)
(72) Erfinder: Meyer, Hans-Robert, Dr.-Ing., D-2100 Hamburg 90 (DE)
(74) Vertreter: Minetti, Ralf, Dipl.-Ing.

(56) Entgegenhaltungen:
- US-A- 2 994 994
- US-A- 3 423 883
- US-A- 3 928 827
- US-A- 4 530 148
- MACHINE PRODUCTION, 27. Oktober 1976, Seiten 19-23; "Changeur automatique d'outils pour des centres d'usinage verticaux"
- TOOLING & PRODUCTION, Band 51, Nr. 6, September 1985, Seiten 117-121, Solon, Ohio, US; "Bar codes in manufacturing. Part 2, Uses on the shop floor"
- WERKSTATT UND BETRIEB, Band 118, Nr. 9, 1985, Seiten A129-A130; BALLUFF: "Identifizieren"

## Beschreibung

Die Erfindung betrifft ein Verfahren und eine Anordnung zur Steuerung des Antriebes von Schleifscheiben, die mit einer Markierung versehen sind für einen Signalgeber.

In der Schleiftechnik werden auf ein und derselben Maschine Schleifscheiben verschiedener Art eingesetzt. Bei diesen Schleifscheiben handelt es sich entweder um sogenannte konventionelle Schleifscheiben mit Korund oder Siliziumkarbid in keramischer oder bakelitischer Bindung oder um Schleifscheiben mit Diamant oder kubisch-kristallinem Bornitrid. Schleifscheiben mit Diamant oder kubisch-kristallinem Bornitrid sind grundsätzlich anders aufgebaut als die konventionellen Schleifscheiben, denn bei den konventionellen Schleifscheiben besteht der gesamte Schleifscheibenkörper aus Schleifmittel und Bindung, während bei Schleifscheiben mit Diamant oder kubisch-kristallinem Bornitrid zu unterscheiden ist zwischen dem Schleifbelag einerseits der aus dem Schleifmittel, der Bindung und gegebenenfalls Füllermaterialien besteht und andererseits dem Grundkörper, auf dem dieser Schleifbelag aufgebracht ist. Der Grundkörper besteht bei dieser Art von Schleifscheiben in der Regel aus Metall und zwar insbesondere aus Stahl, Aluminium oder Bronze, oder aus einer Metallpulver-Phenolharz-Preßmasse oder aus einem Phenolharz mit nichtmetallischen Füllstoffen.

Für konventionelle Schleifkörper bestehen Richtlinien über die maximal zulässige Umfangsgeschwindigkeit beim Schleifen. Für Schleifscheiben mit Diamant und kubisch-kristallinem Bornitrid gibt es solche Richtlinien bisher nicht. Es ist aber bekannt, daß bei Schleifscheiben mit Diamant oder kubisch-kristallinem Bornitrid die Sprenggeschwindigkeit und damit die maximal zu verwirklichende Umfangsgeschwindigkeit im Schleifprozeß von der Festigkeit des Grundkörpers abhängt. Diese Art von Schleifscheiben werden in der Praxis bereits mit Umfangsgeschwindigkeiten bis zu 150 m/s eingesetzt und die Tendenz geht zu noch höheren Umfangsgeschwindigkeiten. Bei konventionellen Schleifscheiben, insbesondere bei solchen mit keramischer Bindung, sind derartige Umfangsgeschwindigkeiten aufgrund ihres Bruchverhaltens nicht zu verwirklichen. Diese Schleifscheiben explodieren bei Umfangsgeschwindigkeiten, die für Schleifscheiben mit Diamant oder kubisch-kristallinem Bornitrid möglich sind.

Für beide genannten Schleifscheibenarten, nämlich konventionelle Schleifscheiben und solche mit kubisch-kristallinem Bornitrid bestehen somit unterschiedliche Einsatzforderungen bzw. Einsatzmöglichkeiten der Schleifscheiben. Darüber hinaus bestehen aufgrund der unterschiedlichen Schleifeigenschaften der Schleifmittel unterschiedliche Forderungen und Möglichkeiten hinsichtlich anderer Schleifbedingungen nämlich insbesondere der Vorschubgeschwindigkeit und der Zustellgeschwindigkeit der Schleifscheiben.

Bei Verwendung unterschiedlicher Schleifscheiben und insbesondere Schleifscheiben unterschiedlicher Schleifscheibenart auf ein und derselben Maschine müssen demzufolge unterschiedliche Einstellbedingungen berücksichtigt werden. Dies ist insbesondere dann gegeben, wenn Schleifscheiben unterschiedlicher Art auf der gleichen Schleifspindel montiert sind und durch ein Verfahren der Schleifspindel in bezug auf die Position des Werkstückes nacheinander zum Eingriff kommen oder wenn mehrere Schleifspindeln mit unterschiedlichen Schleifscheiben nacheinander zum Eingriff kommen, wie z.B. bei mehrspindeligen Schleifmaschinen, wobei die Schleifspindeln revolverkopfförmig im Arbeitsraum der Maschine angeordnet sein können.

Nach der US-PS 3 423 883 ist eine Sicherheitseinrichtung für die Überwachung der Umfangsgeschwindigkeit einer Schleifscheibe bekannt, die Kontrollmechanismen aufweist zum Stillsetzen des Antriebes beispielsweise wenn der Schleifscheibendurchmesser aufgrund eines Verschiebes bis auf einen vorher bestimmten Wert abgenommen hat oder die Umfangsgeschwindigkeit der Schleifscheibe einen vorgegebenen Grenzwert überschreitet. Dafür sind die einzelnen Schleifscheiben mit einem Signalgeber versehen, der Impulse abgibt auf einen Digitalzähler, welcher diese einzelnen Impulse im Verhältnis zu der Geschwindigkeit in eine Spannung umwandelt und dadurch auf ein Relais des Motors einwirkt.

Dadurch soll sichergestellt sein, daß ausschließlich solche Schleifscheiben auf Hochgeschwindigkeitsmaschinen zum Einsatz kommen, die Aufgrund ihrer Beschaffenheit auch tatsächlich für hohe Umfangsgeschwindigkeiten geeignet sind. Dafür sind bei der bekannten Anordnung aus Sicherheitsgründen nur diejenigen Scheiben mit einer Markierung versehen, die tatsächlich eine erhöhte Umfangsgeschwindigkeit erlauben, um sicherzustellen, daß bei einer fehlerhaften Bedienung der Antrieb ausgeschaltet bleibt oder auf einen geringeren Wert eingestellt bleibt.

Die Erfindung richtet sich auf die Weiterentwicklung von Werkzeugmaschinen mit denen zeitlich aufeinanderfolgend Schleifscheiben unterschiedlicher Beschaffenheit auf einer Antriebswelle nachfolgend zum Einsatz kommen, beispielsweise um verschiedene Abschnitte eines Werkstückes, die aus unterschiedlichen Metallen bestehen, zu bearbeiten.

Aufgabe der Erfindung ist es, ein Verfahren und eine Anordnung zu schaffen, durch die automatisch der Antrieb einer Schleifspindel gesteuert wird in Abhängigkeit von der Beschaffenheit der jeweils zum Einsatz kommenden Schleifscheibe. Zur Lösung dafür ist vorgesehen, daß die unterschiedlichen Beschaffenheiten verschiedenartiger nacheinander zum Einsatz kommender Schleifscheiben abgetastet und über einen Signalgeber in einen Datenspeicher gegeben werden, der über den Antrieb die Vorschub-und/oder Zustellgeschwindigkeit der Schleifscheibe steuert.

Dabei werden aus einem zur Verfügung stehenden Datenblock in einem numerischen Speicher der Antriebsmaschine die für die Beschaffenheit der Schleifscheibe optimalen Daten abgerufen und der Maschinensteuerung eingegeben. Dies wird dadurch ermöglicht, daß die mit einer Markierung versehene Schleibscheibe nach oder vor einem Erreichen ihrer Arbeitsposition von einem Sensor auf ihre Materialbeschaffenheit abgetastet wird und das Ergebnis der Abtastung als eine Entscheidungshilfe für den Abruf der Schleifparameter aus dem Maschinenprozessor genutzt wird.

Das Abtasten kann dabei optisch erfolgen. Bei einem Ausführungsbeispiel sind auf einer Schleifspindel 1 zwei Schleifscheiben 2 und 3 für die Bearbeitung eines Werkstückes 12 montiert, und zwar eine konventionelle Schleifscheibe 2 bestehend aus Korund in keramischer Bindung mit nichtmetallischen Füllstoffen sowie eine Schleifscheibe 3 mit kubisch-kristallinem Bornitrid in Phenolharzbindung mit nichtmetallischen Füllstoffen, wobei der Schleifbelag der Schleifscheibe 3 auf einem Grundkörper 4 aus Aluminium aufgebracht ist. Für beide Schleifscheiben 2 und 3 gelten unterschiedliche optimale Schleifbedingungen. Bei Verwendung der Scheibe 3 mit kubisch-kristallinem Bornitrid hat sich eine Umfangsgeschwindigkeit von 80 m/s als optimal herausgestellt; bei Verwendung der konventionellen Schleifscheibe 2 eine Umfangsgeschwindigkeit von 45 m/s.

Vor oder nach dem Einfahren der Schleifscheibe 3 - wie auch später der Schleifscheibe 2 - in ihre Arbeitsposition tastet ein Signalgeber 5 mit einem Sensor 5' bzw. einem Abtastorgan 5' die jeweilige Schleifscheibe ab, um festzustellen, ob der Grundkörper metallische Bestandteile enthält. Dies erfolgt durch einen induktiven Signalgeber 5. Wenn entsprechendes der Fall ist, das heißt wenn eine Schleifscheibe 3 mit kubisch-kristallinem Bornitrid zum Einsatz kommt, dessen Schleifbelag auf einem metallischen Grundkörper angeordnet ist, so schaltet die Antriebsmaschine 7 die entsprechende Umfangsgeschwindigkeit ein durch Steuerung über den Datenspeicher 6, das heißt auf eine Umfangsgeschwindigkeit entsprechend dem Pfeil 11 in der Größe von 80 m/s und gegebenenfalls zusätzlich die optimale Vorschub- und Zustellgeschwindigkeit der Schleifscheibe 3 gegenüber dem Werkzeug 12. Wird bei Abtasten festgestellt, daß der Grundkörper keine metallischen Bestandteile enthält, wird die Umfangsgeschwindigkeit auf 45 m/s geschaltet. Enthält eine Schleifscheibe keine metallischen Anteile, so läßt sich die vorgesehene Steuerung verwirklichen durch die Anwendung eines Signalgebers 5 mit optischem Sensor 5'. Dazu wird eine Scheibe 2 mit einer Markierung 8 bzw. einer reflektierenden Schicht 8 versehen, die beispielsweise in der Art eines Staniolabschnittes ausgebildet sein kann, der über den optischen Sensor 5' ein entsprechendes Signal in den Datenspeicher 6 zur Datenbereitstellung hervorruft. Stattdessen aber kann auch eine besondere Geometrie der Schleifscheibe im Bereich des Sensors 5' so gestaltet sein, daß unterschiedliche Signale abgegeben werden.

## Patentansprüche

1. Verfahren zur Steuerung des Antriebes von Schleifscheiben, die mit einer Markierung versehen sind, dadurch gekennzeichnet, daß die unterschiedlichen Beschaffenheiten verschiedenartiger nacheinander zum Einsatz kommender Schleifscheiben (2, 3) abgetastet und über einen Signalgeber in einen Datenspeicher gegeben werden, der über den Antrieb (7) die Vorschub- und/oder Zustellgeschwindigkeit der Schleifscheibe (2, 3) steuert.

2. Verfahren nach Anspruch 1, dadurch gekennzeichnet, daß die Beschaffenheit der Schleifscheibe (2, 3) optisch abgetastet wird.

3. Verfahren nach Anspruch 1, dadurch gekennzeichnet, daß die Beschaffenheit der Schleifscheibe bei ihrem Einfahren in ihre Arbeitsstellung abgetastet wird.

4. Anordnung zur Steuerung des Antriebes von Schleifscheiben, die mit einer Markierung für einen Signalgeber versehen sind, dadurch gekennzeichnet, daß der Antrieb (7) der Schleifscheibenspindel (1) an einen Datenspeicher (6) angeschlossen ist, in dem die unterschiedlichen Beschaffenheiten von nacheinander zum Einsatz kommenden verschiedenartigen Schleifscheiben durch deren Abtastung aufgenommen sind, und daß der Datenspeicher (6) über den Antrieb (7) die Vorschub- und/oder Zustellgeschwindigkeit der Schleifscheibe (2, 3) steuert.

## Claims

1. Process for the drive control of grinding wheels which are provided with a mark, characterized in that the different structures of the various successively operating grinding wheels (2, 3) are scanned and that they are transmitted by a signal transmitter to a data store which drives the feed speed and or the infeed speed of the grinding wheel (2, 3) through the driving device (7).

2. Process according to claim 1, characterized in that the structure of the grinding wheel (2, 3) is scanned optically.

3. Process according to claim 1, characterized in that the structure of the grinding wheel is scanned when arriving in its working position.

4. Arrangement for the drive control of grinding wheels which are provided with a mark for a signal transmitter, characterized in that the driving device (7) of the driving spindle (1) is connected to a data store (6) in which the different structures of the various successively operating grinding wheels have been transmitted when being scanned and that the data store (6) drives the feed speed and/or the infeed speed of the grinding wheel (2, 3) through the driving device (7).

## Revendications

1. Méthode de contrôle de la commande de meules pourvues d'un repère, caractérisée en ce que les différentes structures des diverses meules (2, 3) entrant successivement en action sont explorées et qu'elles sont transmises par un transmetteur de signaux à une mémoire de données qui commande la vitesse d'avancement et/ou la vitesse d'approche de la meule (2, 3) par la commande (7).

2. Méthode selon la revendication 1, caractérisée en ce que la structure de la meule (2, 3) est explorée de manière optique.

3. Méthode selon la revendication 1, caractérisée ence que la structure de la meule est explorée lors de son arrivée en position de travail.

4. Dispositif de contrôle de la commande de meules pourvues d'un repère pour un transmetteur de signaux, caractérisé en ce que la commande (7) de la broche porte-meule (1 ) est raccordée à une mémoire de données (6) dans laquelle sont transmises les différentes structures des diverses meules entrant successivement en action par leur exploration et que la mémoire de données (6) commande la vitesse d'avancement et/ou la vitesse d'approche de la meule (2, 3) au moyen de la commande (7).
